# EUROPÄISCHE PATENTSCHRIFT

(11) **EP 0 353 491 B1**
(45) Veröffentlichungstag und Bekanntmachung des Hinweises auf die Patenterteilung: **29.09.1993**
(21) Anmeldenummer: 89112462.0
(22) Anmeldetag: 07.07.1989
(51) Int. Cl.: F23G 5/16, F23G 5/32, F23G 5/20

(54) **Anlage zur Verbrennung von Sondermüll**
Installation for burning special waste
Installation pour brûler des déchets spéciaux

(30) Priorität: 29.07.1988 CH 2892/88
(43) Veröffentlichungstag der Anmeldung: 07.02.1990
(73) Patentinhaber: ABB Management AG, 5401 Baden (CH)
(72) Erfinder: Zweifel, Martin Rudolf, CH-5430 Wettingen (CH)
(74) Vertreter: Wagner, Wolfgang, Dr. Phil., Dipl.-Phys.

(56) Entgegenhaltungen:
- DE-A- 3 625 397
- DE-B- 1 254 801
- FR-A- 2 197 148
- FR-A- 2 271 509
- FR-A- 2 575 271
- FR-A- 2 605 724
- US-A- 3 664 277

## Beschreibung

Die Erfindung betrifft eine Anlage zur Verbrennung von gasförmigem, flüssigem und festem Sondermüll gemäss dem Oberbegriff des Anspruchs 1.

Derartige Anlagen werden zur Beseitigung von vor allem in der Industrie anfallenden Abfällen, insbesondere solchen toxischer, pathogener oder feuergefährlicher Art eingesetzt.

Aus der DE-A-3 625 397 ist eine gattungsgemässe Anlage bekannt mit einer Nachbrennkammer, welche im unteren Endbereich und mittleren Bereich gleichmässigen rechteckigen Querschnitt aufweist. Zur Unterstützung der Verwirbelung verjüngt sich die Nachbrennkammer im oberen Endbereich, sodass dort die Strömung beschleunigt und dadurch turbulenter wird. Im unteren Endbereich sind zwei Brenner eingebaut, deren Ausrichtung jeweils eine tangentiale Komponente aufweist. Diese Komponenten rufen gegeneinander gerichtete Wirbelströmungen hervor, die eine gute Durchmischung in der Kammer bewirken.

Trotzdem bleibt die Hauptsrömungsrichtung vertikal, sodass die Nachbrennkammer verhältnismässig rasch durchströmt wird. Es ist jedoch gerade bei der Verbrennung von Sondermüll entscheidend wichtig, dass ein sehr hoher Ausbrand erreicht und damit toxische Rückstände, die die Verbrennung überstehen, so weit wie nur irgend möglich reduziert werden. Daher ist es entscheidend wichtig für die Wirksamkeit der Anlage, dass die Verweilzeiten von gasförmigen und eventuell flüssigen Abfällen in der Nachbrennkammer möglichst lang sind, damit ein vollständiger Ausbrand eintritt.

Der Erfindung liegt daher die Aufgabe zugrunde, eine gattungsgemässe Nachbrennkammer derart auszugestalten, dass die Verweilzeit in derselben möglichst lang ist.

Diese Aufgabe wird durch die Erfindung, wie sie in den Ansprüchen gekennzeichnet ist, gelöst.

Durch die Erfindung wird eine Nachbrennkammer geschaffen, in welcher der vertikalen Strömung eine starke Wirbelströmung überlagert ist, welche auch bei relativ hohen Strömungsgeschwindigkeiten dafür sorgt, dass die Kammer nicht zu rasch verlassen wird, sondern sich lange Verweilzeiten ergeben. Dadurch wird ein sehr guter Ausbrand realisiert, der vor allem eine gründliche Beseitigung von toxischen Stoffen sicherstellt. Durch die Einspritzung von flüssigen Abfällen direkt in die Nachbrennkammer wird auch der Drehrohrofen entlastet, sodass keine Drosselung der Temperatur dort auftritt und er auch etwas kleiner dimensioniert werden kann.

Im folgenden wird die Erfindung anhand von Zeichnungen näher erläutert. Es zeigen
- Fig. 1: eine schematische Darstellung einer gattungsgemässen Anlage zur Verbrennung von Sondermüll im Vertikalschnitt und
- Fig. 2: einen schematisch dargestellten Vertikalschnitt einer erfindungsgemässen, einem Drehrohrofen nachgeschalteten Brennkammer für die Verbrennung von gasförmigen und flüssigen brennbaren Stoffen.

In Fig. 1 ist derjenige Teil einer bekannten Anlage zur Verbrennung von Sondermüll dargestellt, der die eigentliche Verbrennungsanlage umfasst. Vor dieser Verbrennungsanlage sind Einrichtungen vorhanden, in denen vor der Verbrennung die ankommenden Abfälle klassifiziert und bereitgestellt werden, so dass die Verbrennung durch Kombination der verschiedenen Abfälle optimal aufrechterhalten werden kann. Die Verbrennungsanlage umfasst als wesentlichen Teil einen Drehrohrofen 1 und eine Nachbrennkammer 2, in welch letzterer die im Drehrohrofen 1 bei der Verbrennung der Abfälle entstehenden Rauchgase vollständig ausgebrannt werden.

Der Drehrohrofen 1 weist eintrittseitig eine wassergekühlte Stirnwand 3 auf, an welcher eine Einfüllvorrichtung 4 für feste Abfälle 5 und Fässer 6 angeordnet ist. Brenner 7 und Lanzen 8 dienen der Einführung flüssiger, brennbarer Stoffe und von Schlamm, polymerisierenden Abfällen sowie je nach Bedarf von Stützbrennstoff; Luftdüsen 10 dienen der Einleitung der primären Verbrennungsluft.

Die feststehende Stirnwand 3 schliesst ein Drehrohr 11 ab, das auf Lagerungen 14 abgestützt ist und dessen Drehzahl je nach der Art der verbrannten Abfälle mittels eines Antriebes 12 einstellbar ist. Das austrittseitige Ende des Drehrohrs 11 ist eine Mündung 15 mit einem dem Durchmesser des Drehrohres entsprechenden Oeffnungsdurchmesser, welche durch die Wand der Nachbrennkammer 2 in den untern Teil derselben ragt. In der Nachbrennkammer 2 sind Einspritz-Vorrichtungen 16 für flüssige Abfälle, insbesondere wässrige Abfälle ohne Heizwert und Sekundärluftdüsen 17 sowie ein zusätzlicher Stützbrenner 18 angeordnet. Mit dem Stützbrenner 18 wird gewährleistet, dass die für den jeweiligen Verbrennungsvorgang erforderliche Temperatur gehalten werden kann; er ist deshalb nur zeitweise in Betrieb.

Die Nachbrennkammer 2 soll gewährleisten, dass alle Substanzen, die im Drehrohr noch nicht reagiert haben, vollständig verbrannt werden. Diese Nachverbrennung wird durch die mittels der Sekundärluftdüsen 17 eingeführte Sekundärluft unterstützt. Die Sekundärluft hat hierbei die Temperaturprofile in der Nachbrennkammer auszugleichen.

Die in der Nachbrennkammer 2 ausgebrannten Gase verlassen dieselbe nach oben in Richtung einer Kesselanlage. Nachher werden die Gase in einer Filteranlage gereinigt und von dem Grossteil ihrer noch vorhandenen festen Teilchen getrennt. Feststoffteilchen, die in der Nachbrennkammer 2 in den untern Teil derselben absinken, werden durch einen Schlackenaustrag 19 aus der Nachbrennkammer entfernt.

In Fig. 2 ist eine erfindungsgemässe Anlage zur Verbrennung von Sondermüll dargestellt. Hierbei ist in Fig. 2 das Drehrohr 11 des Drehrohrofens 1 nur teilweise dargestellt, da dieser Teil der Anlage unverändert gegenüber den bekannten Anlagen ausgeführt wird. An das Drehrohr 11 schliesst nun eine Brennkammer 20 an. In der Brennkammer 20 werden im Gegensatz zur Nachbrennkammer Teile des anfallenden Sondermülls, insbesondere gasförmige und flüssige, meistens hochkalorische Stoffe, verbrannt. Hierzu wird im untern Teil 21 der Brennkammer 20 eine Einrichtung 22 zur Einleitung der genannten Stoffe eingebaut, die einen oder mehrere Brenner 23 umfassen kann. Diese Brenner sind so angeordnet, dass die gasförmigen und flüssigen Abfalle im Zentrum der sich in der Brennkammer 20 bildenden vertikalen Strömung eingedüst werden.

Die Brennkammer 20 ist im wesentlichen als stehende, rohrförmige Kammer ausgebildet, die sich im untern Teil 21 konisch verengt. In diesem untern Teil 21 befindet sich auch die Mündung 15 des Drehrohrs 11 des Drehrohrofens. Da das Drehrohr 15 rotiert, ist zur Abdichtung der Mündung 15 gegenüber der Wand 24 der Brennkammer 20 eine Dichtungseinrichtung 24 eingebaut, welche die Abdichtung mittels auf dem Drehrohr 11 gleitenden Gleitschuhen bewerkstelligt und von der Anmelderin auch bei bekannten Anlagen zur Verbrennung von Sondermüll eingesetzt wurden. Am untern Ende der konischen Verengung des Brennkammer-Unterteils 21 ist wie bei bekannten Anlagen ein Schlackenaustrag 19 vorgesehen, durch den in der Brennkammer 20 absinkende Schlacke abgeführt werden kann.

In der Wand der Brennkammer 20 sind Düsen für den Eintritt der Sekundärluft (nicht dargestellt) und Lanzen zur Einleitung flüssiger Abfälle ohne oder mit nur sehr geringem Heizwert (nicht dargestellt) angeordnet. Diese Düsen und Lanzen weisen eine etwa tangential gerichtete Achse auf und erzeugen dadurch im Betrieb eine Wirbelströmung in der Brennkammer 20.

Am obern Ende der Brennkammer 20 ist eine Einschnürung 26 vorgesehen, durch welche die Wirbelströmung durch die Beschleunigung des Rauchgasstroms verstärkt wird. Zusätzlich entsteht durch die Verbrennung des im Zentrum der Brennkammer 20 eingedüsten restlichen Teils der Abfälle ein Rauchgasstrom, der zusätzliche Energie für die Bildung der Wirbelströmung in die Brennkammer 20 bringt.

Der durch die Sekundärluft eingeleitete Sauerstoff bewirkt einen vollständigen Ausbrand der in der Brennkammer 20 hochsteigenden Rauchgase.

In der Brennkammer 20 werden einerseits die aus dem Drehrohr 11 von unten in die Brennkammer 20 eintretenden Rauchgase ausgebrannt. Gleichzeitig werden auch von unten im Zentrum des Brennkammerquerschnittes die gasförmigen und flüssigen Abfälle eingedüst. Sie werden hierbei während des Druchströmens durch die Brennkammer 20 von unten nach oben verbrannt und sind am obern Ende 25 der Brennkammer vollständig ausgebrannt. Am obern Ende 25 weist die Brennkammer 20 eine konische Einschnürung 26 auf. An dieser Stelle erfolgt die restliche Mischung der aus dem Drehrohr 11 in die Brennkammer eintretenden Rauchgase und der durch die Verbrennung der direkt in die Brennkammer 20 eingedüsten Abfälle erzeugten Rauchgase. Die Brennkammer 20 ist in bekannter Weise hergestellt. Auf der Innenseite eines die äussere Begrenzung der Brennkammer 20 bildenden Blechmantels wird eine feuerfeste Ausmauerung eingebracht, die in bekannter Weise aus beispielsweise Schamottesteinen gemauert sein kann. Auch das Drehrohr 11 ist in gleicher Weise ausgeführt.

Die Brennkammer 20 weist eine grössere Höhe als die bekannten Nachbrennkammern auf; da jedoch andere Teile der gesamten Anlage noch grössere Höhe aufweisen, resultiert hieraus kein Nachteil. Vielmehr wird durch die Länge der Brennkammer 20, ihre rohrförmige Ausbildung und Dimensionierung sowie durch die Anordnung der Sekundärluftdüsen eine Strömung in der Brennkammer 20 erreicht, welche bis zum obern Ende 25 der Brennkammer 20 einen ausserordentlich wirkungsvollen Ausbrand der Rauchgase bewirkt, der demjenigen einer bekannten Anlage mit Drehrohrofen und Nachbrennkammer mindestens gleichkommt.

## Patentansprüche

1. Anlage zur Verbrennung von gasförmigem, flüssigem und festem Sondermüll mit einem Drehrohrofen (1) und einer Brennkammer (20), in deren unteren Endbereich (21) der Drehrohrofen (1) und auch mindestens ein Brenner (23) zur Einleitung gasförmiger und flüssiger Teile des zu verbrennenden Mülls münden, **dadurch gekennzeichnet, dass** die Brennkammer (20) oberhalb des unteren Endbereichs als aufrechtstehendes zylindrisches Rohr mit gleichbleibendem Querschnitt ausgebildet ist, sich im unteren Endbereich (21) nach unten konisch verengt und am oberen Ende (25) sich gleichfalls konisch verengt und anschliessend in einen erweitertern Kanal übergeht, wodurch eine Einschnürung (26) gebildet wird sowie dass in die Wand der Brennkammer (20) im Bereich mit gleichbleibendem Querschnitt zwecks Erzeugung einer Wirbelströmung Lanzen mit etwa tangential zur Wand der Brennkammer (20) gerichteten Achsen zur Einleitung flüssiger Abfälle ohne oder mit nur sehr geringem Heizwert eingebaut sind.

2. Anlage nach Anspruch 1, **dadurch gekennzeichnet, dass** in der Wand der Brennkammer (20) Düsen zur Eindüsung von Sekundärluft mit etwa tangential zur Wand der Brennkammer (20) gerichteten Achsen eingebaut sind.

3. Anlage nach Anspruch 1 oder 2, **dadurch gekennzeichnet, dass** der mindestens eine Brenner (23) gegen die Achse der Brennkammer (20) gerichtet ist.

## Claims

1. An installation for burning gaseous, liquid and solid special waste, the installation having a cylindrical rotary kiln (1) and a combustion chamber (20), in the lower end region (21) of which the cylindrical rotary kiln (1), and also at least one burner (23) for introducing gaseous and liquid parts of the waste to be burnt, opens, characterised in that the combustion chamber (20) is formed above its lower end region as an upright cylindrical pipe with a constant cross-section, the chamber narrowing conically downwards in the lower end region (21) as well as narrowing conically at the upper end (25) before passing into a widened channel through which there is formed a constriction (26), and in that lances with axes directed approximately tangential to the wall of the combustion chamber (20) are fitted into the wall of the combustion chamber (20), in the region with the constant cross-section, for introducing the liquid waste without or with only a very low calorific value for the purposes of producing an eddy current.

2. An installation according to claim 1, characterised in that in the wall of the combustion chamber (20) there are fitted nozzles, with axes directed approximately tangentially to the wall of the combustion chamber (20), for injecting secondary air.

3. An installation according to claim 1 or 2, characterised in that at least one burner (23) is directed against the axis of the combustion chamber (20).

## Revendications

1. Installation pour l'incinération de déchets spéciaux gazeux, liquides et solides comprenant un four tubulaire rotatif (1) et une chambre de combustion (20), dans le secteur d'extrémité inférieur (21) de laquelle débouchent le four tubulaire rotatif (1) et au moins un brûleur (23) pour l'introduction de parties gazeuses et liquides des déchets à incinérer, caractérisée en ce que la chambre de combustion (20) est conçue au-dessus du secteur d'extrémité inférieur par un tube cylindrique vertical de section constante, se rétrécit en cône vers le bas dans le secteur d'extrémité inférieur (21) et se rétrécit également en cône à l'extrémité supérieure (25) et présente ensuite une transition vers un canal élargi, ce qui forme un étranglement (26) et en ce que dans la paroi de la chambre de combustion (20) dans le secteur de section constante sont montées des lances dont les axes sont orientés de façon approximativement tangentielle par rapport à la paroi de la chambre de combustion (20) pour l'acheminement de déchets liquides sans valeur calorifique ou de très faible valeur calorifique afin de produire une circulation turbulente.

2. Installation selon la revendication 1, caractérisée en ce que des tuyères sont montées dans la paroi de la chambre de combustion (20) ; tuyères dont les axes sont orientés de façon approximativement tangentielle par rapport à la paroi de la chambre de combustion (20) pour l'injection d'air secondaire.

3. Installation selon la revendication 1 ou 2, caractérisée en ce que le brûleur (23), au nombre d'un au moins, est orienté en direction de l'axe de la chambre de combustion (20).
